# FASCICULE DE BREVET EUROPEEN

(11) **EP 0 562 943 B1**
(45) Date de publication et mention de la délivrance du brevet: **25.09.1996**
(21) Numéro de dépôt: 93400738.6
(22) Date de dépôt: 22.03.1993
(51) Int. Cl.: B05B 11/00

(54) **Conditionnement double**
Zweikammerpackung
Double chambered package

(30) Priorité: 23.03.1992 FR 9203436
(43) Date de publication de la demande: 29.09.1993
(73) Titulaire: S O F A B, F-76470 Le Tréport (FR)
(72) Inventeur: Behar, Alain, F-76260 Eu (FR)
(74) Mandataire: Eudes, Marcel

(56) Documents cités:
- FR-A- 2 658 487
- GB-A- 2 220 930
- US-A- 3 760 986

## Description

Il est connu d'élaborer par mélange de deux composants des produits d'une conservation limitée pouvant aller de quelques minutes à quelques semaines ; on peut notamment préparer par cette voie des médicaments extemporanés, mélangeant par exemple le composant actif et son vecteur ou milieu de support liquide.

Ainsi il est usuel de stocker séparément une poudre dans une ampoule ou un flacon bouché par un obturateur élastique et son solvant dans une autre ampoule ou une seringue jetable. Pour utilisation, on perforera par exemple l'obturateur à l'aide de l'aiguille de la seringue pour injecter le liquide, faire le mélange et laisser s'effectuer les réactions éventuelles, puis réaspirer le produit.

Il a encore été proposé de fixer dans l'embouchure d'un flacon renfermant un liquide une capsule équipée d'un organe apte à en cisailler le fond sous l'effet d'un poussoir pour libérer son contenu : il faut ensuite enlever la capsule pour prélever le produit, par exemple en adaptant à sa place une pompe miniature destinée à distribuer celui-ci par petites doses successives.

On a aussi conçu des flacons à deux cols superposés, le premier intermédiaire que ferme un tampon élastique, le second externe que ferme un obturateur équipé d'un poussoir déformable : pour utilisation, une pression manuelle sur le poussoir chasse le tampon, directement ou sous l'effet de la surpression engendrée, et permet le mélange ; on peut prévoir sur l'obturateur un embout conique qu'il suffit de décapsuler pour mettre en place une seringue de prélèvement.

La publication de brevet FR-A-2 658 487 propose des récipients à deux compartiments opposés que sépare une membrane déchirable et montrant deux cols externes d'ouvertures axiales opposées en vis à vis, l'une constituant une embouchure porteuse d'une pompe, l'autre recevant un bouchon poussoir porteur d'un organe de découpe de la membrane.

L'invention a pour objet un dispositif à la fois plus simple et plus sur.

Ce dispositif est essentiellement construit autour d'une fiole ou douille formant un fût unique à deux cols opposés, l'embouchure de l'un encore porteuse d'une pompe, mais celle de l'autre recevant une capsule à organe de découpe interne telle que citée précédemment. Pompe et capsule scellées sur le fût, l'ensemble se présente sous forme d'une cartouche compacte d'allure généralement cylindrique renfermant les deux composants du produit, susceptible d'être conservée debout aussi bien dans son état initial qu'après cisaillement, mélange et utilisations successives. Ses phases de remplissage sont indépendantes et simples, son emploi n'exige aucune manipulation compliquée et il constitue aisément un conditionnement aseptique complet.

D'autres caractéristiques ressortiront de deux exemples, décrits ci-dessous en référence aux dessins. Ceux-ci montrent :
- **figure 1** : une coupe longitudinale d'une première version,
- **figure 2** : une coupe longitudinale, plus détaillée, d'une deuxième version,
- f**igure 3** : une coupe semblable d'une variante de celle-ci.

Dans l'exemple représenté **figure 1**, un segment tubulaire **1**, en verre, possédant à ses extrémités deux bagues identiques, respectivement **1a** et **1b**, forme le fût destiné à contenir un composant liquide et qui reçoit à sa partie haute une pompe **2** d'un modèle connu adéquat avec son tube de prise **2a**, et à sa partie basse une capsule de poudre **3**, de modèle également connu, fermée par un opercule **4** qu'un poinçon **5** permet de rompre par l'intermédiaire de sa lame **5a**, sans perdre l'étanchéité externe.

Pompe et capsule sont fixées à l'aide de collerettes **6**, serties sur les bagues.

Le bouton de manoeuvre du poinçon inférieur **5** reçoit à demeure un capot **7** apte à servir de culot et porteur au besoin d'une bague de sécurité **7a**, qui pourrait être rendue inviolable. De même la pompe porte une tête classique **8** équipée par exemple d'une buse de pulvérisation **9** qui sert elle-même de capot à la façon du culot **7**, portant le cas échéant comme lui une bague de sécurité **8a**.

Le conditionneur reçoit de préférence le fût équipé de la pompe et met en place solvant puis capsule de poudre et culot, la tête **8** ayant avantageusement été montée d'avance. L'ensemble de l'opération se fait tête en bas et peut être effectué dans les conditions requises d'aseptie.

Il suffit à l'utilisateur d'appuyer sur le bouton arrière du poinçon **5** pour percer l'opercule **4** et libérer la poudre au sein du solvant en renversant et agitant au besoin l'appareil. La cartouche s'utilise ensuite comme un flacon normal équipé d'une pompe.

Ce dispositif permet par exemple de préparer au moment de l'utilisation une solution d'un composant en poudre et de prélever cette solution au moyen d'une pompe, en minimisant le nombre de manipulations.

Dans le cas de la **figure 2**, dont le repérage est homologue, le dispositif est entièrement constitué de matières synthétiques, à l'exception sans doute du ressort de la pompe **12**. Celle-ci est assemblée et fermée par emboîtement d'une collerette **16a** sur le corps de pompe puis montée de même sur le fût **11**. La tête distributrice, munie par exemple d'un embout nasal, est ici livrée séparément ; dans d'autres cas elle pourrait évidemment être placée sous le capot **18**.

L'ouverture inférieure du fût reçoit la capsule **13**, dotée d'un puits cylindrique interne **13a** clos par un opercule **14** et que ferme le poinçon **15**. La capsule **13**, retenue par une collerette emboîtée **16b**, forme le fond du réservoir et son profil écarte latéralement l'extrémité du tube de prise **12a**. La collerette **16b** porte un capot d'inviolabilité **17** dont la ceinture est retenue par des ponts ruptibles **17a** le long de son talon **17b** ; ici, comme on peut le voir, le capot est indépendant du poinçon **15**.

Ce poinçon, qui coulisse de façon étanche dans le puits **13a**, possède une lame **15a** d'arête supérieure oblique par rapport à la ligne de déchirure de l'opercule et qui ménage une cavité de volume adapté à celui de la poudre. Son enfoncement (traits mixtes) découpe l'opercule et libère la poudre, le fond de la cavité parvenant sensiblement au niveau de celui du réservoir initialement formé dans le fût par la capsule ; l'existence d'au moins une saignée **15b** crée alors un passage inférieur qui supprime les volumes morts en fin d'utilisation du produit.

Le poinçon porte ici un bouton arrière qui, après détachement du capot **17**, ferait saillie sur le talon de la cartouche pour faciliter sa manoeuvre initiale, s'effaçant ensuite pour ne pas compromettre la stabilité en position debout entre deux utilisations successives. En fait, les ponts **17a** se trouvant placés vers l'intérieur du puits **13a**, il est possible de les rompre par enfoncement, entraînant alors directement le poinçon **15**, qui vient ainsi franchement en retrait sur le talon **17b**, car le capot **17** ne tombe qu'ultérieurement.

Le rebord de déchirage de l'opercule suffit en pratique à retenir le poinçon après la première utilisation mais on peut prévoir des moyens auxiliaires d'arrêt en positions extrêmes **13b** tels que de simples reliefs complémentaires de profil permettant cependant démoulage à la fabrication puis emboîtement au montage.

Dans la variante représentée sur la **figure 3**, poinçon **15** et capot **17** sont porteurs de cannelures indentées **19** et les moyens d'arrêt **13b** comprennent une rampe hélicoïdale ; un effort de rotation sur le capot **17** provoque ainsi la montée du poinçon **15**. La rampe serait en outre susceptible de faire baïonnette pour verrouiller le poinçon en butée dans sa position haute sur un épaulement tel que **13c**, obtenant ainsi une étanchéité plus parfaite et plus sure.

Il serait d'ailleurs encore possible d'employer un organe de découpe travaillant en simple rotation, par exemple à lame excentrique.

## Revendications

1. Conditionnement pour la conservation puis le mélange de deux composants et la reprise du produit ainsi obtenu, constitué d'un fût (**1**) à deux cols externes définissant des ouvertures axiales opposées en vis à vis, l'une constituant une embouchure porteuse d'une pompe (**2**), l'autre recevant une capsule (**3**) contenant l'un des composants et porteuse d'un organe de découpe (**5**) muni d'un bouton de manoeuvre et monté de façon étanche, le fût ainsi clos à ses deux bouts retenant le second composant.

2. Conditionnement selon la revendication **1**, caractérisé en ce qu'il forme une cartouche susceptible d'être conservée debout aussi bien dans son état initial qu'après première utilisation.

3. Conditionnement selon la revendication **1**, caractérisé en ce qu'au moins sur la capsule, il est porteur d'une bague de sécurité (**7a**, **8a**, **17a**).

4. Conditionnement selon l'ensemble des revendications **2** et **3**, caractérisé en ce que la bague de sécurité est inviolable.

5. Conditionnement selon la revendication **2**, caractérisé en ce que le bouton de manoeuvre de l'organe de découpe porte à demeure un capot (**7**) apte à servir de culot.

6. Conditionnement selon la revendication **4**, caractérisé en ce que le bouton de manoeuvre de l'organe de découpe (**15**) est coiffé d'un capot (**17**) retenu le long d'une ligne de rupture sur un talon (**17b**) de la cartouche.

7. Conditionnement selon la revendication **2**, caractérisé en ce que l'organe de découpe forme un poinçon (**15**) porteur d'un bouton arrière qui, par enfoncement, s'efface en retrait d'un talon (**17b**) de la cartouche.

8. Conditionnement selon l'ensemble des revendications **4** et **5**, caractérisé en ce que le capot (**17**) de l'organe de découpe est indépendant de celui-ci et se détache après son enfoncement.

9. Conditionnement selon la revendication **1**, caractérisé en ce que, la pompe étant munie d'un tube de prise (**12a**) tandis que la capsule forme le fond du réservoir, le profil de ladite capsule écarte latéralement l'extrémité dudit tube.

10. Conditionnement selon la revendication **1**, caractérisé en ce que l'organe de découpe constitue un poinçon (**15**) à lame réservant une cavité dont le fond, après mise en service, se trouve sensiblement au niveau de celui initialement formé dans le fût par la capsule, un passage inférieur (**15b**) supprimant les volumes morts en fin d'utilisation du produit.

11. Conditionnement selon la revendication **10**, caractérisé en ce que des moyens d'arrêt en positions extrêmes (**13b**) verrouillent le poinçon en butée en position haute.

12. Conditionnement selon l'une des revendications **1** à **11**, caractérisé en ce qu'il est entièrement monté-par emboîtement.

## Claims

1. Packaging for the conservation, then mixing, of two components and for the recovery of the thus obtained product, the packaging being constituted of a barrel (1) having two external necks defining mutually opposite and opposed axial openings, the one forming a mouth carrying a pump (2), the other receiving a capsule (3) containing the one of the components and being the carrier of a cutting element (5) equipped with an operating button and mounted in leaktight manner, the barrel thus closed at its two ends holding the second component.

2. Packaging according to claim 1, characterized in that it forms a cartridge capable of being stored upright both in its inital condition and after its first use.

3. Packaging according to claim 1, characterized in that, at least on the capsule, it is carrier of a safety ring (7a, 8a, 17a).

4. Packaging according to claims 2 and 3 taken together, characterized in that the safety ring is inviolable.

5. Packaging according to claim 2, characterized in that the operating button of the cutting element permanently carries a cap (7) suitable for serving as a base.

6. Packaging according to claim 4, characterized in that the operating button for the cutting element (15) is covered by a cap (17) held along a line of rupture on a heel (17b) of the cartridge.

7. Packaging according to claim 2, characterized in that the cutting element forms a punch (15) carrying a rear button which, when pushed in, retracts behind a heel (17b) of the cartridge.

8. Packaging according to claims 4 and 5 taken together, characterized in that the cap (17) of the cutting element is independent of this element and is detached after it has been pushed in.

9. Packaging according to claim 1, characterized in that, the pump being equipped with an intake tube (12a) while the capsule forms the base of the reservoir, the profile of said capsule pushes the end of said tube to the side.

10. Packaging according to claim 1, characterized in that the cutting element constitutes a punch (15) having a blade forming a cavity, the base of which, after having been put into operation, is situated substantially at the level of the base initially formed in the barrel by the capsule, a lower passage (15b) eliminating dead spaces at the end of use of the product.

11. Packaging according to claim 10, characterized in that arresting means in the extreme positions (13b) lock the punch at its upper limiting position.

12. Packaging according to one of claims 1 to 11, characterized in that it is entirely assembled by tight fitting together of the components.

## Patentansprüche

1. Verpackung zum Aufbewahren und späteren Vermischen zweier Komponenten und Aufnehmen des so entstandenen Produkts, welche aus einem Zylinder (1) mit zwei äußeren Hälsen besteht, die einander gegenüberliegende axiale Öffnungen formen, wovon eine eine Pumpe (2) tragende Öffnung bildet und die andere eine eine der Komponenten enthaltende Kapsel (3) aufnimmt und ein Zerstörungselement (5) trägt, das mit einem Druckknopf ausgestattet und dicht angebracht ist, wobei der so an beiden Enden verschlossene Zylinder die zweite Komponente aufnimmt.

2. Verpackung nach Anspruch 1, **dadurch gekennzeichnet, daß** sie eine Patrone bildet, die in der Lage ist, sowohl in ihrem Originalzustand als auch nach der ersten Anwendung stehend aufbewahrt zu werden.

3. Verpackung nach Anspruch 1, **dadurch gekennzeichnet, daß** sie mindestens auf der Kapsel einen Sicherungsring (7a, 8a, 17a) trägt.

4. Verpackung nach den Ansprüchen 2 und 3, **dadurch gekennzeichnet, daß** der Sicherungsring unzerstörbar ist.

5. Verpackung nach Anspruch 2, **dadurch gekennzeichnet, daß** der Druckknopf des Zerstörungselements dauerhaft eine Kappe (7) trägt, die als Boden dienen kann.

6. Verpackung nach Anspruch 4, **dadurch gekennzeichnet, daß** der Druckknopf des Zerstörungselements (15) von einer Kappe (17) bedeckt wird, die entlang einer Bruchlinie auf einem Ansatz (17b) der Patrone festgehalten wird.

7. Verpackung nach Anspruch 2, **dadurch gekennzeichnet, daß** das Zerstörungselement einen Stempel (15) bildet, der einen unteren Knopf trägt, der durch Eindrücken hinter einem Ansatz (17b) der Patrone verschwindet.

8. Verpackung nach den Ansprüchen 4 und 5, **dadurch gekennzeichnet, daß** die Kappe (17) des Zerstörungselements , von diesem unabhängig ist und nach ihrem Eindrücken entfernt wird.

9. Verpackung nach Anspruch 1, **dadurch gekennzeichnet, daß** die Pumpe mit einem Ansaugschlauch (12a) versehen ist, während die Kapsel den Behälterboden bildet und das Profil dieser Kapsel seitlich vom Ende des Schlauchs abweicht.

10. Verpackung nach Anspruch 1, **dadurch gekennzeichnet, daß** das Zerstörungselement einen Stempel (15) mit Schneide bildet, der einen Hohlraum einschließt, dessen Boden sich nach Betätigung etwa in Höhe des ursprünglich im Zylinder von der Kapsel gebildeten befindet, wobei durch einen unteren Durchgang (15b) am Schluß der Anwendung des Produkts keine Totvolumina entstehen.

11. Verpackung nach Anspruch 10, **dadurch gekennzeichnet, daß** Mittel (13b) zum Halten in den äußersten Positionen den in oberer Position im Anschlag befindlichen Stempel verriegeln.

12. Verpackung nach einem der Ansprüche 1 bis 11, **dadurch gekennzeichnet, daß** sie vollständig durch Steckverbindungen zusammengebaut ist.
